# EUROPÄISCHE PATENTSCHRIFT

(11) **EP 0 175 884 B1**
(45) Veröffentlichungstag und Bekanntmachung des Hinweises auf die Patenterteilung: **04.07.1990**
(21) Anmeldenummer: 85109656.0
(22) Anmeldetag: 01.08.1985
(51) Int. Cl.: B61G 5/08

(54) **Vorrichtung zum Abdecken von Mündungen von Leitungen in selbsttätigen Kupplungen von Schienenfahrzeugen**
Device for covering the tube openings in an automatic railway vehicle coupling
Dispositif pour couvrir l'ouverture d'un conduit dans un accouplement automatique de véhicules ferroviaires

(30) Priorität: 28.09.1984 DE 3435779
(43) Veröffentlichungstag der Anmeldung: 02.04.1986
(73) Patentinhaber: Unicupler GmbH, CH-8750 Glarus (CH)
(72) Erfinder: Schelle, Axel, Dr., D-8185 Kreuth-Scherfen (DE)
(74) Vertreter: Hohn, Max Günter, Dipl.-Ing.

(56) Entgegenhaltungen:
- CH-A- 222 099
- DE-A- 2 043 913
- DE-B- 1 136 730
- DE-C- 127 618
- GB-A- 1 353 228

## Beschreibung

Die Erfindung bezieht sich auf eine Vorrichtung gemäß dem Oberbegriff des Anspruches 1. Vorzugsweise handelt es sich um eine Vorrichtung zum Abdecken von Luftleitungskupplungen in selbsttätigen Kupplungen von Schienenfahrzeugen.

Beispielsweise aus der DE-A 20 43 913 ist es grundsätzlich bekannt, die vordere Mündung von Leitungskupplungen, insbesondere von Luftleitungen, im ungekuppelten Zustand abgedeckt zu halten. Die Abdeckvorrichtungen müssen dabei so beschaffen sein, daß sie im ungekuppelten Zustand durch eine Schutzklappe ausreichend verschlossen sind und daß während des Kupplungsvorganges die Schutzklappe zwangsläufig beiseite bewegt wird, so daß eine Leitungskupplung zwischen einer Leitung in einem Kupplungskopf und einer Gegenleitung im Gegenleitungskupplungskopf ermöglicht ist.

Die bekannten Abdeckvorrichtungen sind im Kupplungskopf untergebracht oder am Gehäuse der Leitung gehalten, was jedoch aus Platzgründen nicht immer möglich ist.

Aufgabe der Erfindung ist es daher, eine Abdeckvorrichtung der eingangs genannten Art anzugeben, die am Gehäuse der Leitungskupplung gehalten ist aber besonders platzsparend ausgebildet ist. Dabei soll die Möglichkeit bestehen, daß sie über seitliche Außenkonturen der Leitung im wesentlichen nicht herausragt.

Die Aufgabe wird erfindungsgemäß mit den kennzeichnenden Merkmalen des Anspruches 1 gelöst. Vorteilhafte Ausführungen und Weiterbildungen nach der Erfindung ergeben sich aus den Merkmalen der Unteransprüche und/oder der nachfolgenden Beschreibung.

Die Erfindung wird nachstehend lediglich anhand von Ausführungsbeispielen beschrieben, die schematisch dargestellt sind.

Hierin zeigt:
Fig. 1 eine erste Ausführung nach der Erfindung mit einem Federbalg als flexible Schutzklappe,
Fig. 2 eine Draufsicht auf eine Luftleitungsmündung ohne die Schutzklappe nach Fig. 1,
Fig. 3a, 3b, 4a, 4b eine erste und zweite Ausführung des Federbalges nach Fig. 1 in der Seitenansicht bzw. in der Aufsicht,
Fig. 5 Hebel zur Betätigung der flexiblen Schutzklappe nach Fig. 1,
Fig. 6a und 6b eine zweite Ausführung nach der Erfindung mit einem flexiblen Band als Schutzklappe in der Aufsicht bzw. in der Seitenansicht,
Fig. 7 eine Ausbildung der Zugfeder in Verbindung mit einer flexiblen Schutzklappe,
Fig. 8 einen Tasthebel zum Ziehen an der flexiblen Schutzklappe entgegen der Schließfeder,
Fig. 9 eine dritte Ausführung nach der Erfindung mit einem flexiblen Schlaufenband als Schutzklappe in der Seitenansicht
Fig. 10a und 10b das Schlaufenband im Schnitt mit Einsatzstücken zum Einrasten von Schließfederteilen und
Fig. 11 eine vierte Ausführung nach der Erfindung in schematischer Darstellung

Zum Abdecken der Mündung z.B. einer Luftkupplung, die im entkuppelten Zustand in der Ebene des Kupplungszentrums vor der Kontur einer Wilison-Kupplung liegt, ist eine am Gehäuse der Leitungskupplung oder am Kopf der Kupplung angebrachte Schutzklappe aus Platzgründen nicht unterzubringen.

Abhilfe bietet erfindungsgemäß eine flexible Abdeckung, die sich beim Kuppeln z.B. wie eine Jalousie zusammenfaltet. Fig. 2 zeigt die Draufsicht auf eine Leitungskupplung 1, deren Mündung 2 durch eine erfindungsgemäße flexible Schutzklappe abzudecken ist. Zum Zentrieren und Abweisen der gegenüberliegenden Kupplung dienen die zentrierklauen 4 und 5 am vorderen Ende der Leitungskupplung. Fig. 1 zeigt eine Seitenansicht der Leitungskupplung 1 mit den zugehörigen Zentrierklauen 4 und 5 und einer Ausführung der erfindungsgemäßen Abdeckvorrichtung in schematisierter Darstellung.

Die flexible Schutzklappe 3 enthält eine Feder F1, die nach Fig. 3a und 3b aus einer aus Federdraht gebogenen Formfeder besteht, an welcher eine Gewebemembrane 6 befestigt ist, die sich balgartig zusammenfalten läßt. Zweckmäßigerweise kann die Feder F1 aus flachen, ineinandergewickelten Windungen bestehen, wie Fig. 3a und 3b andeuten, so daß die Feder F1 in weniger gespanntem Zustand die Form einer Abdeckplatte annimmt und sich im gespannten Zustand zu einer flachen Scheibe zusammenfalten läßt.

Die Feder F1 kann nach Fig. 4a und 4b auch aus einem gefalteten Federblatt bestehen, an welches ebenfalls eine Gewebemembrane 6 befestigt ist.

Beim Kuppeln muß die Feder F1 zusammengezogen werden. Dies geschieht gemäß Fig. 1 entweder durch einen in der Feder F1 oder um die Feder F1 gelegten flexiblen Zug 7, der gegebenenfalls über eine Umlenkung 8 an dem Hebel 9 befestigt ist. Der Hebel 9 ist an der Lagerung 12 gelagert und wird über die vorgespannte Feder F2 durch den weiteren Hebel 10 betätigt. Statt des Hebels 10 kann erfindungsgemäß auch der Hebel 11 vorgesehen sein, der in Fig. 1 gestrichelt dargestellt ist und ebenfalls an der Lagerung 12 gelagert ist und der in gleicher Weise über eine entsprechende, nicht dargestellte Feder auf den Hebel 9 einwirkt.

Der Hebel 10, der an der Lagerung 12' gelagert ist, und entsprechend der Hebel 11 werden durch eine gestrichelt angedeutete Führungsklaue 5' an der Leitungskupplung 1 der Gegenleitung im Gegenkupplungskopf betätigt, die beim Kuppeln sich von der Position 13 bis zur Position 13' vorschiebt und dabei den Hebel 10 in die gestrichelt angedeutete Position 14 bewegt.

Die Feder F2 ist erfindungsgemäß auf einen höheren Wert vorgespannt als der Wert, den die Feder F1 im gespannten Zustand hat. Hierdurch kann erfindungsgemäß sichergestellt werden, daß
1. die Massenkräfte beim Kuppeln mit relativ hohen Geschwindigkeiten verringert werden und
2. ein rasches Öffnen der Schutzklappe 3 in einem fruhen Stadium des Kupplungsvorganges ermöglicht ist. Beim weiteren Vorlauf der Führungsklaue 5' stellt sich dieser nichts weiter entgegen, so daß sich die geöffneten Leitungen miteinander verkuppeln können.

Die vorstehend angegeben Verhältnisse lassen sich auch erreichen, wenn der Hebel 10, wie in Fig. 5 gezeigt, einen Haltenocken 15 aufweist, der im betätigten Zustand den Hebel 9 nicht mehr weiterdreht, so daß die Schutzklappe 3 von dem Hebel 9 in der offenen Stellung gehalten wird.

Zur Erleichterung des Rücklaufes der Schutzklappe 3 in ihre Schließstellung kann eine zusätzliche Feder F3 vorgesehen sein, die an den Hebel 10 angreift, wie es in Fig. 5 angedeutet ist.

Es ist klar, daß die Erfindung nicht auf die in den Fig. 1 bis 5 gezeigten Ausführungsbeispielen beschränkt ist. Weitere Ausführungsbeispiele zeigen die Fig. 6 bis 9, wodurch die Erfindung ebenfalls nicht beschränkt sein soll. Die Fig. 6a und 6b zeigen eine weitere Möglichkeit zur Abdeckung der Mündung 2 einer vorne stehenden Leitungskupplung 1 mit einer flexiblen Schutzklappe, die hier aus einem flexiblen Band 16 besteht, das im entkuppelten Zustand durch wenigstens eine Feder F4 vor die Mündung 2 der Leitungskupplung gezogen wird. Die Feder F4 besteht aus einem sich in Längsrichtung der Leitungskupplung erstrekkenden Federabschnitt 17 und einem vor die Mündung der Leitungskupplung abgebogenen Federabschnitt 18. Um die Mündung 2 der Leitungskupplung 1 zu schließen, wird das flexible Band 16 mit der Feder F4 vor die Mündung 2 gezogen, wobei es über die Umlenkung 8 läuft. Die Federwirkung der Feder F4 kann z.B. durch Torsion des in Längsrichtung verlaufenden Federabschnittes 17 und durch die Federwirkung des Federabschnittes 18 bei seiner Verbiegung aus der Längsachse erzeugt werden. Die Feder F4 ist so ausgelegt, daß sie im entkuppelten Zustand die Mündung 2 der Leitungskupplung 1 freigibt. Gegebenenfalls kann an dem flexiblen Band 16 zur Stabilisierung noch eine zweite Feder F5 vorgesehen sein, die entsprechend wie die Feder F4 aus einem in Längsrichtung der Leitungskupplung verlaufenden Federabschnitt 19 und einen in die Mündungsebene der Leitungskupplung abgebogenen, gestrichelt dargestellten Federabschnitt 20 bestehen. Auch hier kann entsprechend wie bei der Feder F4 der Federabschnitt 19 als Torsionsfeder ausgebildet sein, während der Federabschnitt 20 als Biegefeder wirksam ist.

Zum Öffnen der Mündung 2 wird das flexible Band 16 in Pfeilrichtung 21 gezogen, indem durch die Gegenkupplung ein Taster 22 (Fig. 8) eingedrückt wird, der mechanisch mit dem flexiblen Band 16 in Verbindung steht. Gemäß Fig. 8 kann der Taster 22 aus einem Hebel bestehen, der direkt mit dem flexiblen Band 16 gekuppelt ist. Zur Verringerung der Reibung kann der Taster beispielsweise an zwei Hebeln 23 und 24 angeschlossen sein, die im Gehäuse der Leitungskupplung 1 gelagert sind, wie in Fig. 8 nur schematisch angedeutet ist.

Um die Längsbewegung des flexiblen Bandes 16 vor der Mündung 2 zu gewährleisten, kann die Feder F4 bzw. F5 entweder in einem Langloch 25 bzw. 26 gelagert sein, um die für diese Bewegung notwendige Kinematik zu ermöglichen. Die Längsbewegung des flexiblen Bandes kann aber auch bei einer Biegung des Federabschnittes 18 bzw. 19 und gleichzeitiger orsion des Federabschnittes 17 bzw. 20 erzielt werden. Hierbei wird der Vorteil erreicht, daß der ganze Vorgang wie bei einem Schnappschalter abläuft, bei welchem nach Überschreiten der Mittellage des Federabschnittes 18 bzw. 19 das flexible Band 16 in die jeweilige Endlage gelangt, so daß beim Schließen der Schutzklappe die Torsionskraft unterstützt wird und beim Öffnen reduziert wird. Gegebenenfalls können die beiden Federabschnitte 18 und 20 der beiden Federn F4 und F5 entsprechend Fig. 7 zusammengefaßt sein, wobei die Verbindung durch mehrere enge Windungen gebildet wird, um das Schwenken der Federabschnitte 18 und 20 in die offene Stellung zu ermöglichen und dabei die Wirkung der Torsion zu unterstützen.

Eine weitere Möglichkeit, erfindungsgemäß die Schließfeder mit der flexiblen Schutzklappe zu verbinden besteht nach Fig. 9 darin, ein flexibles Schlaufenband 27 zu verwenden, das aus zwei übereinanderliegenden Bändern entsprechend dem Band 16 besteht, die über eine Schlaufe miteinander verbunden sind. Innerhalb der Schlaufe 27' kann ein Einsatzstück 28 vorhanden sein, welches Aussparungen 29 (Fig. 10) enthält, in welche die Enden der Federabschnitte 18 und 20 einrasten. Der Federabschnitt 18 kann sich hierbei entweder mit den Federabschnitt 20 überschneiden (Fig. 10b), um entsprechend lange Federarme zu bekommen, an denen die Federabschnitte 17 und 19 angreifen, welche als Torsionsfedern ausgebildet sind. Die Federabschnitte 18 und 2D können aber auch gemäß Fig. 10a nebeneinander in die Aussparung des Einsatzstückes 28 einrasten. Das flexible Schlaufenband 27 wird in Pfeilrichtung 30 betätigt und kann zur Anlenkung an die weiteren Getriebeteile relativ einfach angeschlossen werden. Diese erfindungsgemäße Ausführung erlaubt im Schlaufenbereich 27' eine besonders glatte Ausführung derflexiblen Schutzklappe, die ein Verhaken mit den Mundstückdichtungen oder anderen Teilen der Leitungskupplung 1 sowie ein Beschädigen der Mundstückdichtung weitgehend ausschließt und die bei Schmutzanfall eine gute Scherwirkung hat, um hierbei auftretende Widerstände zu überwinden.

Fig. 11 zeigt grob-schematisch in perspektivischer Darstellung eine weitere, erfindungsgemäße Ausbildung einer Abdeckvorrichtung für die Leitungskupplung 1 mit einem ersten U-förmigen Hebel 31, an dessen einem Hebelarm 32 unter Zwischenschaltung einer Dämpfungsfeder 33 ein beim Kupplungsvorgang betätigter Tasthebel 34 und an dessen anderem Hebelarm 35 über ein Zugelement 36 eine als flexibles Band ausgebildete Schutzklappe 37 angreift, die mit einer Feder, z.B. Torsionsfeder 17, 18 entsprechend Fig. 10, verbunden ist, entgegen deren Kraft die Schutzklappe 37 durch Verschieben des Tasthebels 34 in Pfeilrichtung über den Hebhelarm 35 und das Zugelement 36 in die Öffnungsstellung gezogen wird. Beim Entkuppeln geht die Verschlußklappe 36 unter der Wirkung der Feder 17, 18 wieder in ihre Schließstellung, wobei die Hebel 31 und 34 in ihre dargestellte Ausgangsstellungen zurückbewegt werden. Der Hebel 31 ist in zueinander gegensinnig ausgebildeten, U-förmigen Aussparungen 39 und 40 im Leitungskupplungsgehäuse 41 gelagert, wodurch eine besonders leichte Montage erreicht wird.

Ein Vorteil der Erfindung ist besonders auch darin zu sehen, daß die beiden Hebel, über die erfindungsgemäß beim Kupplungsvorgang die Öffnungsbewegung der flexiblen Schutzklappe eingeleitet wird, hinsichtlich ihrer wirksamen Längen und Drehpunkte leicht so ausgebildet und angeordenet werden können, daß bei einem Kupplungsvorgang während des notwendigen Kupplungsweges von der ersten Berührung zweier zu kuppelnder Kupplungen bis zur vollständigen Kupplung ein anfänglich relativ kleiner Kupplungsweg bereits zu einem größeren Öffnungsweg der Schutzklappe führt, so daß sichergestellt ist, daß die Schutzklappe bereits vollständig geöffnet ist, bevor die Leitungskupplungen gekuppelt werden.

### Bezugszeichenliste

1 Leitungskupplung
2 Mündung
3 Schutzklappe
4 u. 5 Zentrierklauen
5' Führungsklaue
6 Gewebemembrane
7 flexibler Zug
8 Umlenkung
9, 10 u. 11 Hebel
12, 12' Lagerung
13, 13' u. 14 Positionen der Führungsklaue
15 Haltenocken
16 flexibles Band
17 u. 18 Federabschnitte
19 u. 20 Federabschnitte
21 Pfeilrichtung
22 Taster
23 u. 24 Hebel
25 u. 26 Langloch
27 flexibles Schlaufenband
27' Schlaufe
28 Einsatzstück
29 Aussparung
30 Pfeilrichtung
31 U-förmiger Hebel
32 Hebelarm
33 Dämpfungsfeder
34 Tasthebel
35 Hebelarm
36 Zugelement
37 Bandförmige Schutzklappe
38 Torsionsfeder
39 Aussparung
40 U-förmige Aussparungen
41 Gehäuse der Leitungskupplung
F1, F2,
F3, F4
u. F5 Federn

## Patentansprüche

1. Vorrichtung zum Abdecken der Mündung (2) am vorderen Ende einer Leitungskupplung (1), die im Kupplungskopf einer selbsttätigen Kupplung für Schienenfahrzeuge untergebracht ist, wobei die am Gehäuse (41) der Leitungskupplung (1) angeordnete Abdeckvorrichtung eine bewegliche Schutzklappe (3) umfaßt, die in ungekuppelter Stellung des Kupplungskopfes mittels Federkraft einer Schließfeder (F1, F3, F4, F5) in ihrer die Mündung (2) abdeckenden Schließstellung gehalten ist und die während des Kupplungsvorganges des Kupplungskopfes mit einem Gegenkupplungskopf und einer Gegenleitungskupplung durch Einwirkung des Gegenleitungskupplungskopfes auf die Abdeckvorrichtung entgegen der Federkraft der Schließfeder (F1, F3, F4, F5) in ihre die Kupplung der beiden Leitungskupplungen erlaubende Öffnungsstellung bewegt wird, dadurch gekennzeichnet, daß die Schutzklappe (3, 16, 27, 37) flexibel ausgebildet ist und daß der Bewegungsraum der Schutzklappe zwischen ihrer Öffnungs- und ihrer Schließstellung innerhalb der seitlichen Außenkonturen des Leitungsgehäuses (41) liegt.

2. Abdeckvorrichtung nach Anspruch 1, dadurch gekennzeichnet, daß die Schutzklappe (16, 27, 37) ein flexibles Band ist.

3. Abdeckvorrichtung nach Anspruch 1 oder 2, dadurch gekennzeichnet, daß die Schließfeder (F1, F4, F5) die Schutzklappe (3, 16, 27, 37) in der Schließstellung hält.

4. Abdeckvorrichtung nach Anspruch 3, dadurch gekennzeichnet, daß die Schließfeder über einen Hebel an die Schutzklappe angeschlossen ist.

5. Abdeckvorrichtung nach Anspruch 1, dadurch gekennzeichnet, daß die Schutzklappe (3) ein Faltenbalg ist.

6. Abdeckvorrichtung nach Anspruch 4, dadurch gekennzeichnet, daß die Schutzklappe (3) aus einer aus Federdraht oder einem Federblatt gebildeten Formfeder (F1) besteht, an welcher eine Gewebemembran (6) befestigt ist, wobei die Formfeder gleichzeitig die Schließfeder bildet.

7. Abdeckvorrichtung nach Anspruch 6, dadurch gekennzeichnet, daß die Formfeder (F1) aus flachen ineinander gewickelten Windungen oder aus einem gefalteten Federblatt besteht, die bzw. das im weniger gespannten Zustand die Gestalt einer Abdeckplatte aufweist und im vollgespannten Zustand im wesentlichen zu einer flachen Scheibe zusammengefaltet ist.

8. Abdeckvorrichtung nach einem der vorstehenden Ansprüche, dadurch gekennzeichnet, daß die Schutzklappe (3, 37) mit einer im Leitungsgehäuse verschwenkbar gelagerten Hebelvorrichtung (9,11,12, 31) in Verbindung steht, die durch Kontakt mit einem Betätigungsteil (5') am Gegenkupplungskopf oder am Gehäuse der Gegenleitungskupplung in eine die Schutzklappe (3, 37) entgegen der Federkraft der Schließfeder (F1) in ihre Öffnungsstellung bewegende Lage verschwenkbar ist.

9. Abdeckvorrichtung nach Anspruch 8, dadurch gekennzeichnet, daß an der flexiblen Schutzklappe (3, 37) ein Zugelement (7, 36) angreift, das durch einen am Gehäuse (41) der Leitungskupplung (1) verschwenkbar gelagerten ersten Hebel (9, 31) betätigbar ist.

10. Abdeckvorrichtung nach Anspruch 9, dadurch gekennzeichnet, daß das Zugelement (7) flexibel ist und über eine Umlenkung (8) an den Hebel (9) angeschlossen ist.

11. Abdeckvorrichtung nach den Ansprüchen 6 bis 8 dadurch gekennzeichnet, daß der mit dem flexiblen Zug (7) verbundene erste Hebel (9, 31) über eine vorgespannte zweite Feder (F2, 33) mit einem zweiten Hebel (10, 11, 34) verbunden ist, der durch das Betätigungsteil (5') im Gegenkupplungskopf oder am Gehäuse der Gegenleitungskupplung verschwenkbar ist.

12. Abdeckvorrichtung nach Anspruch 11, dadurch gekennzeichnet, daß das Betätigungsteil eine Führungsklaue (5') am vorderen Gehäuseende der Gegenleitungskupplung ist.

13. Abdeckvorrichtung nach Anspruch 11 oder 12, dadurch gekennzeichnet, daß die zweite Feder als Dämpfungsfeder (33) ausgebildet ist.

14. Abdeckvorrichtung nach Anspruch 13, dadurch gekennzeichnet, daß die zweite Feder (F2, 33) auf einen höheren Wert als die Schließfeder (F1) im gespannten Zustand vorgespannt ist.

15. Abdeckvorrichtung nach Anspruch 14, dadurch gekennzeichnet, daß der Verschwenkradius des zweiten Hebels durch einen Anschlag im Gehäuse der Leitungskupplung beschränkt ist.

16. Abdeckvorrichtung nach Anspruch 14, dadurch gekennzeichnet, daß einer der beiden Hebel (10) mit einer die Schließbewegung der Schutzklappe (3) unterstützenden Feder (F3) verbunden ist.

17. Abdeckvorrichtung nach einem der vorstehenden Ansprüche, dadurch gekennzeichnet, daß die Schließfeder (F4, F5) von wenigstens einem gekrümmten Feederarm (18, 20) gebildet ist.

18. Abdeckvorrichtung nach Anspruch 17, dadurch gekennzeichnet, daß zwei Federarme (18, 20) vorhanden sind, die miteinander verbunden sind, wobei die an die Verschlußklappe (16) angreifende Verbindung durch mehrere enge Windungen gebildet ist und die beiden freien Enden der Federarme im Gehäuse der Leitung gehalten sind.

19. Abdeckvorrichtung nach einem der vorstehenden Ansprüche, dadurch gekennzeichnet, daß die Schließfeder (F4, F5) eine vorgespannte Torsionsfeder (17, 19) ist.

20. Abdeckvorrichtung nach Anspruch 19, dadurch gekennzeichnet, daß die Schließfeder wenigstens ein im Gehäuse der Leitung gehaltener Torsionsstab (17, 19) ist, an dessen abgewinkeltem Ende (18, 20) die flexible Verschlußklappe (16) eingreift.

21. Abdeckvorrichtung nach Anspruch 20, dadurch gekennzeichnet, daß der als Schließfeder ausgebildete Torsionsstab (17, 19) in einer Aussparung (25, 26) des Leitungsgehäuses angeordnet ist.

22. Abdeckvorrichtung nach Anspruch 20, dadurch gekennzeichnet, daß der als Schließfeder ausgebildete Torsionsstab (17, 19) mit seinem abgewinkeltem Ende (18, 20) zum Angreifen der flexiblen Verschlußklappe (16) als Schnappschalter ausgebildet ist, der beim Schließen der Schutzklappe (16) die Torsionskraft unterstützt und beim Öffnen reduziert.

23. Abdeckvorrichtung nach Anspruch 22, dadurch gekennzeichnet, daß der als Schließfeder ausgebildete Torsionsstab über einen Tasthebel in die Öffnungsstellung der Verschlußklappe tendiert, auf den das Betätigungsteil am Gegenleitungskupplungskopf oder am Gehäuse der Gegenleitung einwirkt.

24. Abdeckvorrichtung nach Anspruch 23, dadurch gekennzeichnet, daß der Tasthebel (22) direkt mit dem flexiblen Band (16) gekuppelt ist.

25. Abdeckvorrichtung nach Anspruch 24, dadurch gekennzeichnet, daß der Tasthebel (22) mit zwei im Gehäuse der Leitungskupplung gelagerten Hebeln (23, 24) verbunden ist.

26. Abdeckvorrichtung nach Anspruch 2, dadurch gekennzeichnet, daß das flexible Band (27) eine Schlaufe (27') aufweist und die Schließfeder (18, 20) in das Schlaufenende eingreift.

27. Abdeckvorrichtung nach Anspruch 26, dadurch gekennzeichnet, daß sich in dem Schlaufenende (27') ein Einsatzstück (28) befindet, welches Aussparungen (29) aufweist, in die die Schließfeder (18, 20) eingreift.

28. Abdeckvorrichtung nach Anspruch 26 und 27, dadurch gekennzeichnet, daß das Schlaufenband (27) über eine Umlenkung (B) an einen Bandzug angreift.

29. Abdeckvorrichtung nach Anspruch 11, dadurch gekennzeichnet, daß der erste Hebel (31) U-förmig ausgebildet, an dessen einem Hebelarm (32) über die zweite Feder (33) den zweiten Hebel (34) angreift und dessen anderer Hebelarm (35) mit der flexiblen Verschlußklappe (37) in Verbindung steht.

30. Abdeckvorrichtung nach Anspruch 26, dadurch gekennzeichnet, daß der U-förmige Hebel (31) in zueinander gegensinnig ausgebildeten U-förmigen Aussparungen (39, 40) im Leitungskupplungsgehäuse (41) gelagert ist.

## Revendications

1. Dispositif de couverture de l'embouchure (2) au niveau antérieur d'un accouplement de conduites (1) qui est logé dans la tête d'attelage d'un attelage automatique pour des véhicules sur rails, du type dans lequel le dispositif de couverture comporte un volet de protection mobile (3) qui, dans la position désengagée de la tête d'attelage est maintenu à l'aide de la force élastique d'un ressort de fermeture (F1, F3, F4, F5), dans sa position de fermeture dans laquelle il couvre l'embouchure (2), et qui pendant l'opération d'attelage de la tête d'attelage avec une tête d'attelage antagoniste et d'un accouplement de conduite antagoniste est déplacé, par l'action de la tête d'accouplement de conduite antagoniste sur le dispositif de couverture, à l'encontre de la force élastique du ressort de fermeture (F1, F3, F4, F5), est déplacé dans sa position autorisant l'ouverture de l'accouplement des deux accouplements de conduites, caractérisé par le fait que le volet de protection (3, 16, 27, 37) est réalisé de manière à être flexible et que l'espace pour le déplacement du volet de protection entre sa position d'ouverture et sa position de fermeture se situe à l'intérieur des contours latéraux extérieurs des boîtiers (41) de conduites.

2. Dispositif de couverture selon la revendication 1, caractérisé par le fait que le volet de protection (16, 27, 37) est un ruban flexible.

3. Dispositif de couverture selon la revendication 1 ou 2, caractérisé par le fait que le ressort de fermeture (F1, F4, F5) maintient le volet de protection (3, 16, 27, 37) dans sa position de fermeture.

4. Dispositif de couverture selon la revendication 3, caractérisé par le fait que le ressort de fermeture est relié au volet de protection par l'intermédiaire d'un levier.

5. Dispositif de couverture selon la revendication 1, caractérisé par le fait que le volet de protection (3) est constitué par un soufflet à plis.

6. Dispositif de couverture selon la revendication 4, caractérisé par le fait que le volet de protection (3) est constitué par un ressort conformé (F1), réalisé au moyen d'un fil à ressort ou d'une lame à ressort, ressort conformé auquel est fixée une membrane en tissu (6), le ressort conformé constituant en même temps le ressort de fermeture.

7. Dispositif de couverture selon la revendication 6, caractérisé par le fait que le ressort conformé (F1) est constitué par des spires plates enroulées l'une dans l'autre ou par une lame de ressort pliée, lesdites spires ou ladite lame de ressort présentant, dans l'état faiblement armé, la forme d'une plaque de couverture alors qu'à l'état de l'armement maximum lesdites spires ou ladite lame de ressort est repliée pour se présenter, pour l'essentiel, sous la forme d'un disque plat.

8. Dispositif de couverture selon l'une des revendications précédente, caractérisé par le fait que le volet de protection (3, 37) est relié à un dispositif à leviers (9, 11, 12, 31), qui est monté à basculement dans le boîtier de conduite, qui est susceptible d'être basculé, par contact avec un élément de commande (5') monté sur la tête d'attelage antagoniste ou sur le boîtier de l'accouplement de conduite antagoniste, dans une position amenant le volet de protection (3, 37) dans sa position d'ouverture, à l'encontre de la force élastique du ressort de fermeture (F1).

9. Dispositif de couverture selon la revendication 8, caractérisé par le fait qu'un élément de traction (7, 36) attaque le volet de protection flexible (3, 37), lequel élément de traction est susceptible d'être commandé par un premier levier (9, 31) monté à basculement sur le boîtier (41) de l'accouplement de conduite (1).

10. Dispositif de couverture selon la revendication 9, caractérisé par le fait que l'élément de traction (7) est flexible et qu'il est relié au levier (9) par l'intermédiaire d'un renvoi (8).

11. Dispositif de couverture selon les revendications 6 à 8, caractérisé par le fait que le premier levier (9, 31) qui est relié à l'élément de traction flexible (7) est relié, par l'intermédiaire d'un second ressort préarmé (F2, 33), avec un second levier (10, 11, 34) qui est susceptible d'être basculé par l'élément de commande (5') monté dans la tête d'attelage antagoniste ou sur le boîtier de l'accouplement de conduite antagoniste.

12. Dispositif de couverture selon la revendication 11, caractérisé par le fait que l'élément de commande est constitué par une griffe de guidage (5') qui est prévue au niveau de l'extrémité de boîtier de l'accouplement de conduite antagoniste.

13. Dispositif de couverture selon la revendication 11 ou 12, caractérisé par le fait que le second ressort est réalisé sous la forme d'un ressort amortisseur (33).

14. Dispositif de couverture selon la revendication 13, caractérisé par le fait que le second ressort (F2, 33) est préarmé à une valeur qui est supérieure à celle du ressort de fermeture (F1) dans son état armé.

15. Dispositif de couverture selon la revendication 14, caractérisé par le fait que le rayon de basculement du second levier est limité par une butée ménagée dans le boîtier de l'accouplement de conduite.

16. Dispositif de couverture selon la revendication 14, caractérisé par le fait que l'un des deux leviers (10) est relié à un ressort (F3) qui assiste le mouvement de fermeture du volet de protection (3).

17. Dispositif de couverture selon l'une des revendications précédentes, caractérisé par le fait que le ressort de fermeture (F4, F5) est réalisé par au moins un bras de ressort incurvé (18, 20).

18. Dispositif de couverture selon la revendication 17, caractérisé par le fait que sont prévus deux bras de ressort (18, 20) qui sont reliés entre eux, la liaison qui attaque le volet de fermeture (16) étant réalisé par plusieurs spires étroitement voisines entre elles, alors que les deux extrémités libres des bras de ressorts sont maintenus dans le boîtier de la conduite.

19. Dispositif de couverture selon l'une des revendications précédentes, caractérisé par le fait que le ressort de fermeture (F4, F5) est constitué par un ressort de torsion préarmé (17, 19).

20. Dispositif de couverture selon la revendication 19, caractérisé par le fait que le ressort de fermeture est réalisé par au moins une tige de torsion (17, 19) qui est maintenue dans le boîtier de la conduite, alors que l'extrémité coudée (18, 20) de la tige de torsion attaque le volet de fermeture flexible (16).

21. Dispositif de couverture selon la revendication 20, caractérisé par le fait que la tige de torsion (17, 19) qui constitue le ressort de fermeture, est disposé dans une ouverture (25, 26) du boîtier de conduit.

22. Dispositif de couverture selon la revendication 20, caractérisé par le fait que la tige de torsion (17, 19) qui est réalisée pour servir de ressort de fermeture, est réalisée, par son extrémité coudée (18, 20) destinée à attaquer le volet de fermeture flexible (16), sous la forme d'un interrupteur à action brusque qui, lors de la fermeture du volet de protection (16), assiste la force de torsion et la réduit lors de l'ouverture.

23. Dispositif de couverture selon la revendication 22, caractérisé par le fait que la tige de torsion qui est réalisé pour constituer le ressort de fermeture tend, par l'intermédiaire d'un levier de palpage à agir dans la position de l'ouverture du volet de fermeture, et sur lequel agit l'élément de commande prévu sur la tête d'attelage antagoniste, ou sur le boîtier de la conduite antagoniste.

24. Dispositif de couverture selon la revendication 23, caractérisé par le fait que le levier de palpage (22) est accouplé directement au ruban flexible (16).

25. Dispositif de couverture selon la revendication 24, caractérisé par le fait que le levier de palpage (22) est relié à deux leviers (23, 24) qui sont montés dans le boîtier de l'accouplement pour les conduites.

26. Dispositif de couverture selon la revendication 2, caractérisé par le fait que le ruban flexible (27) comporte une boucle (27') et le ressort de fermeture (18, 20) pénétre dans l'extrémité de la boucle.

27. Dispositif de couverture selon la revendication 26, caractérisé par le fait qu'il est prévu, dans l'extrémité de la boucle (27') une pièce d'insertion (28) qui comporte des ouvertures (29) dans lesquelles pénétré le ressort de fermeture (18, 20).

28. Dispositif de couverture suivant les revendications 26 et 27, caractérisé par le fait que le ruban formant boucle (27) attaque le ruban par l'intermédiaire d'un renvoi (8).

29. Dispositif de couverture selon la revendication 11, caractérisé par le fait que le premier levier (31) est réalisé avec une forme en U dont un bras de levier (32) attaque, par l'intermédiaire du second ressort (33), le second levier (34) alors que son autre bras de levier (35) est relié au volet de fermeture flexible (37).

30. Dispositif de couverture selon la revendication 26, caractérisé par le fait que le levier (31) en forme de U est monté dans des ouvertures (39, 40) en forme de U, ménagées en sens contraire l'une de l'autre dans le boîtier de l'accouplement de conduite (41).

## Claims

1. Device for covering the opening (2) at the front end of a line-coupler (1), which is housed in the coupler head of an automatic coupler for rail vehicles, said covering device being arranged on the casing (41) of the line coupler (1) and comprising a moveable protective shutter (3), that is maintained, with the coupler head in uncoupled position, by means of the spring force of a locking spring (F1, F3, F4, F5) in its closed position covering opening (2) and that is moved during the coupling process of the coupler head with a matching coupler head and a matching line coupler, by the action of the matching coupler head on the covering device, against the force of the locking spring (F1, F3, F4, F5) to its open position allowing the two line couplers to be coupled, wherein the protective shutter (3, 16, 27, 37) is of flexible design and the moving space of the protective shutter between its opening and closing position lies within the lateral outer contours of the line casing (41).

2. Covering device according to Claim 1, wherein the protective shutter (16, 27, 37) is a flexible band.

3. Covering device according to Claim 1 or 2, wherein the locking spring (F1, F4, F5) maintains the protective shutter (3, 16, 27, 37) in closed position.

4. Covering device according to Claim 3, wherein the locking spring is linked to the protective shutter by means of a lever.

5. Covering device according to Claim 1, wherein the protective shutter (3) is a bellows.

6. Covering device according to Claim 4, wherein the protective shutter (3) consists of a shaped spring (F1) formed from spring wire or from a spring leaf to which a fabric diaphragm (6) is attached in which the spring simultaneously constitutes the locking spring.

7. Covering device according to Claim 6, wherein the spring (F1) consists of flat intercoiled windings or of a folded spring leaf which present(s) in a less loaded condition the shape of a covering plate and that is folded to form a virtually flat plate in fully loaded condition.

8. Covering device according to one of the aforementioned claims, wherein the protective shutter (3, 37) communicates with a lever device (9,11,12, 31 ) articulated in the line casing that can be rotatably orientated when getting into contact with an actuating element (5') on the matching coupler head or on the casing of the matching line coupler to a position that moves the protective shutter (3, 37) against the spring force of the locking spring (F1) to its open position.

9. Covering device according to Claim 8, wherein a traction element (7, 36) acts on the flexible protective shutter (3, 37) that can be actuated by a first lever (9, 31) articulated on the casing (41) of the line coupler (1).

10. Covering device according to Claim 9, wherein the traction element (7) is flexible and linked to the lever (9) via a deflection element (8).

11. Covering device according to Claims 6 to 8, wherein said first lever (9, 31) that is linked with the flexible traction element (7) is connected to a second lever (10, 11, 34) via a preloaded second spring (F2, 33) that can be rotated by the actuating element (5') in the matching coupler head or on the casing of the matching line coupler.

12. Covering device according to Claim 11 wherein the actuating element is a guide claw (5') at the front end of the casing of the matching line coupler.

13. Covering device according to Claim 11 or 12, wherein the second spring is designed as a compensating spring (33).

14. Covering device according to Claim 13, wherein the second spring (F2, 33) is preloaded to a higher value than the locking spring (F1) in loaded condition.

15. Covering device according to Claim 14, wherein the rotating radius of the second lever is limited by a stop in the casing of the line coupler.

16. Covering device according to Claim 14, wherein one of the two levers (10) is linked to a spring (F3) that boosts the closing motion of the protective shutter (3).

17. Covering device according to one or the aforementioned claims, wherein the locking spring (F4, F5) is formed by at least one bent spring portion (18, 20).

18. Covering device according to Claim 1, wherein two spring portions (18,20) are provided that are interconnected, in which the connection portion acting on the protective shutter (16) is made up of several narrow windings and the two free ends of the spring portions are held in the casing of the line.

19. Covering device according to one of the aforementioned claims, wherein the locking spring (F4, F5) is a preloaded torsion spring (17, 19).

20. Covering device according to Claim 19, wherein the locking spring is at least a torque rod (17,19) held in the casing of the line into the bent end (18, 20) of which the flexible protective shutter (16) engages.

21. Covering device according to Claim 20, wherein the torque rod (17, 19) designed as a locking spring is arranged in a recess (25, 26) of the line casing.

22. Covering device according to Claim 20, wherein the torque rod (17, 19) designed as a locking spring is fashioned with its bent end (18, 20) as a snap switch for acting on the flexible protective shutter (16) boosting the torsional force as the protective shutter (16) is closed and reducing it as it is opened.

23. Covering device according to Claim 22, wherein the torque rod that is designed as a locking spring tends to the opening position of the protective shutter via a sensing lever on which the actuating element on the matching line coupler head or on the casing of the matching line is acting.

24. Covering device according to Claim 23, wherein the sensing lever (22) is directly coupled to the flexible band (16).

25. Covering device according to Claim 24, wherein the sensing lever (22) is linked to two levers (23, 24) housed in the casing of the line coupler.

26. Covering device according to Claim 2, wherein the flexible band (27) features a loop (27') and the locking spring (18, 20) engages the loop end.

27. Covering device according to Claim 26, wherein an insert (28) is located in the loop end (27') that features recesses (29) in which the locking spring (18, 20) engages.

28. Covering device according to Claims 26 and 27, wherein the loop band (27) acts via a deflection element (8) on a traction element.

29. Covering device according to Claim 11, wherein the first lever (31) is of U-shaped design with the second lever (34) acting on one of its lever portions (32) via the second spring (33) and with the other lever portion (35) communicating with the flexible protective shutter (37).

30. Covering device according to Claim 26, wherein the U-shaped lever (31) is housed in U-shaped recesses (39,40) in the line coupler casing (41) that are designed in a homologous way in relation to each other.
